# EUROPÄISCHE PATENTSCHRIFT

(11) **EP 0 934 019 B1**
(45) Veröffentlichungstag und Bekanntmachung des Hinweises auf die Patenterteilung: **16.08.2001**
(21) Anmeldenummer: 97930437.5
(22) Anmeldetag: 28.06.1997
(51) Int. Cl.: A47L 13/20

(54) **WISCHBEZUG**
FLOOR-CLOTH-TYPE COVERING
GARNITURE DE TYPE SERPILLIERE

(30) Priorität: 28.10.1996 DE 19644679
(43) Veröffentlichungstag der Anmeldung: 11.08.1999
(73) Patentinhaber: Firma Carl Freudenberg, 69469 Weinheim (DE)
(72) Erfinder: SCHMIEDHOFF, Michael, D-69469 Weinheim (DE); TINTELNOT, Carl-Uwe, D-69469 Weinheim (DE); SARTORI, Francesco, I-Monghidoro (IT)
(86) Internationale Anmeldenummer: EP9703390
(87) Internationale Veröffentlichungsnummer: WO9818379

(56) Entgegenhaltungen:
- EP-A- 0 358 844
- DE-C- 4 321 242
- DE-C- 19 510 824
- DE-U- 9 409 740
- DE-U- 29 519 746

## Beschreibung

Die Erfindung betrifft einen Wischbezug für die Fußbodenreinigung, aufweisend eine Wischstoffschicht mit von dieser in Richtung der zu reinigenden Fläche abstehenden Florfäden und Mittel zum Befestigen an einem Halter.

### Stand der Technik

Ein derartiger Wischbezug ist aus der DE-A-31 39 245 bekannt. Ein Nachteil ist hier das begrenzte Wasserspeichervermögen, so daß nur mit einer relativ geringen Menge von Wasser gearbeitet werden kann, wenn ein Nachwischen unterbleiben soll.

Aus der DE-U-295 19 746 ist ein Mopbezug für das Naß- oder Feuchtwischen von Fußböden bekannt, welcher eine obere Trägermateriallage und eine der zu reinigenden Fläche zugekehrte, florfädentragende Reinigungsmateriallage aufweist. Der Mopbezug ist auf einen Mophalter aufziehbar und weist auf der Oberseite der Trägermateriallage stirnseitige Taschen auf. Das Trägermaterial wird aus einem saugfähigen textilen Material, beispielsweise einem Vlies oder einem Filz mit einem Wasseraufnahmevermögen zwischen etwa 600 und 800 % gebildet. Die von dem Reinigungsmaterial gebildete Seite, die der zu reinigenden Fläche zugekehrt ist, weist einen florfreien Rand auf, der durch Umschlagen des Trägermaterials gebildet ist. Mit diesem Mopbezug wird eine hohe Wasseraufnahme gewährleistet, wobei der Wischmop eine Eigensteifigkeit aufweist, welche auch in den über den Mophalter hinausstehenden Randbereichen eine vollflächige Anlage der zu reinigenden Fläche gewährleistet.

Aus der DE-C-195 10 824 ist ein Flachwischbezug für Fußbodenreinigung bekannt, der sich sowohl für trockene als auch für nasse bzw. feuchte Reinigungsaufgaben eignet. Dieser Wischbezug kann an einem Halter befestigt werden und weist im mittleren Bereich der unteren Fläche ein hochsaugfähiges, zumindest teilweise aus Baumwolle und/oder Viskose bestehendes Material auf. Zumindest die Längsseiten eines Deckblatts sind von einem Einfaßband gesäumt und am Rand des Bezuges ist ein zumindest teilweise umlaufender Textilkranz angebracht. Dieser Textilkranz wird von einem Einfaßband gebildet, das sich auf der Unterseite des Deckblatts mindestens um 1/6 der Breite des Deckblatts zur Mitte hin erstreckt und zumindest teilweise, insbesondere vollständig aus Mischgarnen, aus Kunst- oder Naturfasern besteht. Dieses Einfaßband dient zur Aufnahme des am Fußboden anhaftenden Schmutzes.

Die Aufgabe der Erfindung besteht darin, einen Wischbezug zu schaffen, der bei einem geringen Materialeinsatz der Wischstoffschicht das Wasserspeichervermögen verbessert, um so bei erhöhtem Einsatz von Wasser trotzdem ein Nachwischen zu vermeiden.

Dabei soll der Wischbezug in der Lage sein, eine hohe Kraftübertragung dauerhaft zu gewährleisten, um eine hohe Reinigungsleistung zu erzielen.

### Darstellung der Erfindung

Erfindungsgemäß sind dazu mindestens zwei Lagen aus Vliesstoff unter Bildung eines über die Wischstoffschicht hinausragenden Randes vorgesehen, wobei die Wischstoffschicht im wesentlichen die Größe der vom Halter abgedeckten Fläche aufweist und unter dem Halter zu liegen kommt, wobei die der zu reinigenden Fläche zugewandte erste Lage ans Vliesstoff eine Aussparung aufweist, in welche die Wischstoffschicht eingelassen ist,und wobei die Verbindung der Wischstoffschicht mit der ersten Lage zwischen der ersten Lage und der zweiten Lage aus Vliesstoff verdeckt angeordnet ist.

Dieser Vliesstoff hat ein erhöhtes Wasserspeichervermögen gegenüber den mindestens zum Teil aus Kunstfasern bestehenden Florfäden, zwischen welchen sich nur wenig Wasser halten kann. Der über die Wischstoffschicht hinausragende Rand aus eben diesem Vliesstoff gibt zunächst das Wasser an die zu reinigende Fläche und löst den Schmutz vor. Die Florfäden der in Reinigungsrichtung darauffolgende Wischstoffschicht heben den Schmutz von der zu reinigenden Fläche ab und der wiederum folgende Rand aus Vliesstoff saugt das nun schmutzbeladene Wasser wieder auf. Damit ist in einem Arbeitsgang ein erhöhter Wassereinsatz ermöglicht. Zusätzlich wirkt der Rand als Puffer, da er aufgrund der relativ geringen Steifigkeit des Vliesstoffes beim Anfahren an ein Möbelstück oder an eine Fußleiste gestaucht wird und sich somit zwischen den Halter und das Möbelstück legt.

Ein besonders sparsamer Materialeinsatz des Materials der Wischstoffschicht ist dadurch möglich, daß die Wischstoffschicht im wesentlichen die Größe der vom Halter abgedeckten Fläche aufweist und direkt unter dem Halter zu liegen kommt. In diesem Fall ragt nur die Lage aus Vliesstoff über den Halter hinaus. Da die Kraftübertragung vom Halter auf den Wischbezug aber in entscheidender Weise in dem Bereich des Halters selbst stattfindet und die Reinigungsleistung der unbelasteten Ränder gegenüber der Fläche unter dem Halter als sehr gering zu veranschlagen ist, ist die Reinigungsleistung insgesamt nicht wesentlich geringer.

Um die Wirkungsweise des Wischbezugs weiter zu verbessern, sind mindestens zwei Lagen aus Vliesstoff vorgesehen, wodurch zudem eine Doppellagigkeit des Randes erreicht wird. Aufgrund der zusätzlichen Lage aus Vliesstoff ist eine weiter erhöhte Speicherung von Wasser in dem Inneren des Wischbezugs möglich. Dieser Wasservorrat wird durch Ausüben von Druck über den Halter abgegeben und kann bei nachlassendem Druck wieder aufgenommen werden.

Dabei weist die der zu reinigenden Fläche zugewandte Lage eine Aussparung auf, in welche die Wischstoffschicht eingelassen ist. Hierdurch ist es möglich, die Auflage des Randes auf der zu reinigenden Fläche zu verbessern, da die ausgeschnittene Lage aus Vliesstoff näher zu der zu reinigenden Fläche gerückt wird.

Zur Erhöhung der Lebensdauer ist die Verbindung der Wischstoffschicht mit der ersten Lage zwischen dieser und der zweiten Lage aus Vliesstoff verdeckt angeordnet. Dadurch wird die Verbindungsstelle nicht den mechanischen Beanspruchungen durch den Reinigungsvorgang selbst ausgesetzt. So kann im Falle einer Naht auf einen verschleißfesten Faden verzichtet werden.

Durch die Verbindung der Enden der mindestens zwei Lagen aus Vliesstoff wird die Auflage des Randes auf dem Boden vereinheitlicht und die Verformung des Randes, beispielsweise beim Waschen des Wischbezugs, verringert.

In einer weiteren Ausführungsform kann ein in der Breite progressiv zunehmender Rand vorgesehen werden, wobei die jeweils obere Lage die untere Lage überragt. Damit wird eine Auflage der einzelnen Lagen in verschiedenen Abständen zum Halter bewirkt und die Wasseraufnahme und Wasserabgabe begünstigt.

Durch die Bildung von Fransen mittels Einschnitten in dem über die Wischstoffschicht hinausragenden Rand aus Vliesstoff wird eine Aufnahme von trockenen Staubfäden begünstigt.

Um den Verschleiß des Wischbezugs durch das Aufspannen auf den Halter entgegenzuwirken, ist auf der dem Halter zugewandten Seite der Lage aus Vliesstoff eine Tragschicht angeordnet. Die Tragschicht besteht vorteilhaft aus einem Polyestergewebe, dessen Festigkeit zur Formbeständigkeit des Wischbezugs wesentlich beiträgt. Darüber hinaus ist dieses Gewebe verrottungsfrei.

Erstreckt sich die Tragschicht über die eine oder mehrere Lagen aus Vliesstoff, so wird eine hohe Formbeständigkeit des Wischbezugs beim Auswringen oder Waschen in der Waschmaschine erreicht, wobei diese Eigenschaft durch ein Vernähen aller Lagen am äußeren Rand begünstigt wird. Zudem ist die vom Aufziehen auf den Halter ausgehende mechanische Beanspruchung von den relativ weichen Lagen aus Vliesstoff ferngehalten.

### Kurzbeschreibung der Zeichnung

Ein Ausführungsbeispiel des erfindungsgemäßen Wischbezugs ist in der Zeichnung dargestellt, wobei auf die Haltevorrichtung verzichtet wurde. Es zeigt die
Fig. 1 einen Wischbezug in Draufsicht, die
Fig. 2 einen Schnitt längs der Linie A aus Fig. 1, die
Fig. 3 eine Vergrößerung des Übergangsbereichs der Wischstoffschicht in den Rand und die
Fig. 4 einen Schnitt längs der Linie B aus Fig. 1 und die
Fig. 5 eine weitere Ausführungsform des Randes im Schnitt entsprechend der Linie B.

### Ausführung der Erfindung

Der in Fig. 1 in Draufsicht dargestellte Wischbezug weist eine Tragschicht 1 auf, die auf ihrer Oberseite 2 Taschen 3 zum Befestigen an einem an sich bekannten und daher nicht dargestellten Halter aufweist. Im Randbereich ist die Tragschicht 1 mit einer darunterliegenden, ebenso großen Lage aus Vliesstoff mittels einer Kedernaht oder einer Biese 4 verbunden. Eine gestrichelt dargestellte Naht 5 entspricht in ihrem Verlauf etwa dem Außenumfang des Halters, der zum einen in den Taschen 3 und zum andern mittels einer zusätzlichen Kordel 6 geführt ist.

Auf der nicht sichtbaren Unterseite des Wischbezugs ist eine Wischstoffschicht angeordnet, deren Ausdehnung durch die von Hand gezogene Linie 7 dargestellt ist. Dabei ist die Wischstoffschicht im wesentlichen im Bereich der Auflage des Halters unter diesem angeordnet, wodurch eine unmittelbare Kraftübertragung vom Halter auf die Wischstoffschicht möglich ist.

In Fig. 2 wird der Aufbau des Wischbezugs weiter verdeutlicht. Ausgehend von der Wischstoffschicht 8 mit gegen die zu reinigende Fläche gerichtete Florfäden 9 weist der Wischbezug einen Rand 10 auf, welcher die Wischstoffschicht 8 allseitig umgibt. Der Rand 10 besteht aus einer ersten Lage 11 aus Vliesstoff, wobei diese erste Lage 11 eine in etwa rechteckige Außenform mit einer in etwa rechteckigen Aussparung in der Größe des Halters in der Mitte aufweist. In diese Aussparung ist die Wischstoffschicht 8 eingelegt, wobei die Wischstoffschicht 8 mittels eines überstehenden Saums 8a auf der der Wischseite abgewandten Seite der Lage 11 mit dieser vernäht ist. Dabei ist der Saum 11a durch Umschlagen der Lage 11 nach innen entstanden. Eine Naht 12 verbindet die Säume 8a, 11a.

Zur Erhöhung des Wasseraufnahmevermögens ist eine zweite Lage 13 aus Vliesstoff auf der Rückseite der Wischstoffschicht 8 und der ersten Lage 11 angeordnet, wobei die zweite Lage 13 in den Außenabmessungen der ersten Lage 11 entspricht.

Um den Schutz gegen mechanischen Angriff durch das Einschieben des Halters oder durch Auswringen des Wischbezugs zu verringern ist die Tragschicht 1 als Abdeckung ebenfalls über die gesamte Fläche angeordnet.

Die Verbindung der ersten Lage 11, der zweiten Lage 13 und der Tragschicht 1 erfolgt entweder durch eine Kedernaht oder eine Biese 4. Diese Kedemaht oder diese Biese 4 weist eine alle Lagen durchdringende Naht 4a auf. Durch den Teil 4b werden die Ränder der Lagen umschlossen und geschützt.

Die Kordel 6 ist von einem Band 14 umgeben, welches mittels einer Naht 15 mit der Tragschicht 1 vernäht ist.

In Fig. 3 ist eine Vergrößerung des Bereichs der Befestigung der Wischstoffschicht 8 an der ersten Lage 11 in Vergrößerung dargestellt. Man erkennt deutlich den durch Umschlagen gebildeten Saum 11 a der Vliesstofflage 11 sowie den zwischen der ersten Lage 11 und der zweiten Lage 13 eintauchenden Saum 8a der Wischstoffschicht 8. Die Naht 12 verbindet die Säume 8a, 11a und bleibt von der Wischseite her gesehen verdeckt. Dadurch ist die Naht 12 nicht mechanischen Angriffen der zu reinigenden Flächen ausgesetzt.

In Fig. 4 ist der Wischbezug im Längsschnitt im Bereich der Taschen 3 zur Aufnahme des Halters dargestellt. Diese Taschen 3 sind durch Umschlagen der Tragschicht 1 entstanden und mittels der Naht 5 begrenzt. Dadurch ergibt sich im Randbereich 10 eine Doppellagigkeit der Tragschicht 1.

Selbstverständlich ist es auch möglich, die Taschen 3 separat mittels *der* Naht 5 mit der Tragschicht 1 zu verbinden. Die Taschen sind an ihrem offenen Ende mit einem Band 15 eingefaßt und stehen dort leicht von der Verstärkungsschicht ab, um ein Einschieben des Halters zu erleichtern. Dieses Band 15 kann sich bis zu der Kedernaht bzw. Biese 4 erstrecken und dort gehalten sein, es kann aber auch durch die Naht 5 in Längsrichtung begrenzt sein.

Der Rand 10 kann zur Bildung von Fransen eingeschnitten sein oder aus Lagen 11, 13 unterschiedlicher Randbreite aufgebaut werden, dargestellt in Fig. 5. In letzterem Fall kann eine progressive Auflage der Fransenenden erzielt werden, aber auch der nicht eingeschnittene Rand 10 erfährt durch diesen Aufbau eine verbesserte Auflage.

Die Verbindung der Lagen 11, 13 mit der Wischstoffschicht 8 und der Tragschicht 1 erfolgt über eine einzige Naht 16, die auch die Bildung von Taschen 3 oder den Aufsatz von einer in einem Band eingenähten Kordel zuläßt. Dabei wird die Naht 16 nicht bis zur Unterseite des Wischbezugs durch die Lage 11 durchgestochen es reicht vielmehr aus, die Naht 16 lediglich bis zu dem Saum 11a auszuführen. Erreicht werden kann dies durch ein zeitweiliges Umklappen des Randes 10 der Lage 11 auf die Wischstoffschicht 8. Nach Beendigung des Nähvorgangs wird der Rand 10 der Lage 11 wieder in die dargestellte Position gebracht. Zur Fixierung des Randes 10 der Lage 11 kann außerdem eine weitere Naht 17 in einem Bereich außerhalb der aktiven Reinigungsfläche der Wischstoffschicht 8 ausgeführt werden, welche die Lagen 11 und 13 miteinander verbindet. Dies kann auch durch Verkleben, beispielsweise durch Anschmelzen des Vliesstoffs erfolgen.

## Patentansprüche

1. Wischbezug für die Fußbodenreinigung, aufweisend eine Wischstoffschicht (8) mit von dieser in Richtung der zu reinigenden Fläche abstehenden Florfäden (9) und Mittel (3) zum Befestigen an einem Halter, **dadurch gekennzeichnet,** daß mindestens zwei Lagen (11, 13) aus Vliesstoff unter Bildung eines über die Wischstoffschicht (8) hinausragenden Randes (10) vorgesehen sind, daß die Wischstoffschicht (8) im wesentlichen die Größe der vom Halter abgedeckten Fläche aufweist und unter dem Halter zu liegen kommt daß die der zu reinigenden Fläche zugewandte erste Lage (11) aus Vliesstoff eine Aussparung aufweist, in welche die Wischstoffschicht (8) eingelassen ist, und daß die Verbindung (12; 16) der Wischstoffschicht (8) mit der ersten Lage (11) zwischen der ersten Lage (11) und der zweiten Lage (13) aus Vliesstoff verdeckt angeordnet ist.

2. Wischbezug nach Anspruch 1, dadurch gekennzeichnet, daß die mindestens zwei Lagen (11, 13) aus Vliesstoff an ihrem Rand (10) verbunden sind, vorzugsweise durch eine Biese oder Kedernaht (4).

3. Wischbezug nach Anspruch 1 oder 2, dadurch gekennzeichnet, daß die der zu reinigenden Fläche am nächsten liegende Lage aus Vliesstoff (11) einen schmaleren Rand (10) als die darüberliegende Lage (13) aus Vliesstoff aufweist.

4. Wischbezug nach einem der Ansprüche 1 bis 3, dadurch gekennzeichnet, daß der über die Wischstoffschicht (8) hinausragende Rand (10) mindestens einer Lage (11) aus Vliesstoff Einschnitte aufweist, durch welche Fransen gebildet werden.

5. Wischbezug nach einem der Ansprüche 1 bis 4, dadurch gekennzeichnet, daß auf der dem Halter zugewandten Seite der Lage (13) aus Vliesstoff eine Tragschicht (1) angeordnet ist.

6. Wischbezug nach Anspruch 5, dadurch gekennzeichnet, daß sich die Tragschicht (1) über eine oder mehrere Lagen (11, 13) aus Vliesstoff erstreckt und mit der bzw. den Lagen (11, 13) aus Vliesstoff am äußeren Rand verbunden ist.

## Claims

1. A mop cover for floor cleaning, having a mop-material layer (8) with pile filaments (9), which project from said layer in the direction of the surface which is to be cleaned, and means (3) for fastening on a holder, characterized in that at least two layers (11, 13) made of nonwoven fabric are provided, a border (10) which projects beyond the mop-material layer (8) being formed in the process, in that the mop-material layer (8) is essentially of the size of the surface area covered by the holder and is situated beneath the holder, in that the first nonwoven-fabric layer (11), which is directed towards the surface which is to be cleaned, has a recess in which the mop-material layer (8) is positioned, and in that the connection (12; 16) of the mop-material layer (8) to the first layer (11) is concealed between the first nonwoven-fabric layer (11) and the second nonwoven-fabric layer (13).

2. A mop cover according to claim 1, characterized in that the at least two nonwoven-fabric layers (11, 13) are connected at their border (10), preferably by piping or a welt (4).

3. A mop cover according to claim 1 or 2, characterized in that the nonwoven-fabric layer (11), which is located next to the surface which is to be cleaned, has a narrower border (10) than the nonwoven-fabric layer (13) located thereabove.

4. A mop cover according to any one of claims 1 to 3, characterized in that the border (10) of at least one nonwoven-fabric layer (11), said border projecting beyond the mop-material layer (8), has incisions by means of which fringes are formed.

5. A mop cover according to any one of claims 1 to 4, characterized in that a carrying layer (1) is arranged on that side of the nonwoven-fabric layer (13) which is directed towards the holder.

6. A mop cover according to claim 5, characterized in that the carrying layer (1) extends over one or more nonwoven-fabric layers (11, 13) and is connected to the nonwoven-fabric layer or layers (11, 13) on the outer border.

## Revendications

1. Garniture de type serpillière pour le nettoyage du sol, présentant une couche de matière de serpillière (8) comprenant des poils (9) faisant saillie dans le sens de la surface à nettoyer et des moyens (3) de fixation à un support, caractérisée en ce qu'au moins deux couches (11, 13) en étoffe non-tissée sont prévues en formant un bord (10) dépassant sur la couche de matière de serpillière (8), en ce que la couche de matière de serpillière (8) présente essentiellement la grandeur de la surface recouverte par le support et vient se placer sous le support, en ce que la première couche (11) en étoffe non-tissée, orientée vers la surface à nettoyer présente un évidement, dans lequel est admise la couche en matière de serpillière (8) et en ce que la jonction (12; 16) de la couche en matière de serpillière (8) est disposée en étant recouverte par la première couche (11) entre la première couche (11) et la deuxième couche (13) en étoffe non-tissée.

2. Garniture de type serpillière selon la revendication 1, caractérisée en ce que les au moins deux couches (11, 13) en étoffe non-tissée sont reliées sur leur bord (10), de préférence par un passepoil ou une couture à bourrelet (4).

3. Garniture de type serpillière selon la revendication 1 ou 2, caractérisée en ce que la couche en étoffe non-tissée (11), située le plus près de la surface à nettoyer, présente un bord plus étroit (10) que la couche située au-dessus (13) en étoffe non-tissée.

4. Garniture de type serpillière selon l'une des revendications 1 à 3, caractérisée en ce que le bord (10), dépassant sur la couche en matière de serpillière (8), d'au moins une couche (11) en étoffe non-tissée présente des découpures par lesquelles des franges sont formées.

5. Garniture de type serpillière selon l'une des revendications 1 à 4, caractérisée en ce que sur le côté, orienté vers le support, de la couche (13) en étoffe non-tissée est disposée une couche de support (1).

6. Garniture de type serpillière selon la revendication 5, caractérisée en ce que la couche de support (1) s'étend sur une ou plusieurs couches (11, 13) en étoffe non-tissée et est reliée sur le bord extérieur à la, resp. aux couches (11, 13), en étoffe non-tissée.
